# FASCICULE DE BREVET EUROPEEN

(11) **EP 0 073 725 B1**
(45) Date de publication et mention de la délivrance du brevet: **19.06.1985**
(21) Numéro de dépôt: 82401603.4
(22) Date de dépôt: 30.08.1982
(51) Int. Cl.: A47L 11/164

(54) **Machine pour la mise en état et/ou l'entretien des sols**
Maschine zur Instandsetzung und/oder Pflege von Fussböden
Machine for the repair and/or maintenance of floors

(30) Priorité: 02.09.1981 FR 8116694
(43) Date de publication de la demande: 09.03.1983
(73) Titulaire: Plazanet, Maurice, 92330 Sceaux (FR)
(72) Inventeur: Plazanet, Maurice, 92330 Sceaux (FR)
(74) Mandataire: Bonnetat, Christian

## Description

La présente invention concerne une machine pour la mise en état et/ou l'entretien des sols.

On connaît déjà une telle machine comportant un châssis, éventuellement monté sur roues et supportant un moteur entraînant en rotation au moins un outil rotatif, tel qu'une brosse, un disque abrasif, etc ... , au moins un mancheron étant prévu pour déplacer et/ou contrôler le déplacement de ladite machine.

Dans une telle machine connue, il est fréquent de ne prévoir qu'un seul essieu transversal au châssis et pourvu d'une roue à chacune de ses extrémités, tandis que l'outil rotatif est assujetti à tourner autour d'un axe fixe orthogonal au châssis. Aussi du fait que ce châssis peut pivoter autour dudit essieu et que l'organe rotatif s'use en fonctionnement, il est fréquent que ledit outil, au lieu de bien s'appliquer à plat sur le sol à nettoyer ou à faire briller, attaque ledit sol soit de son extrémité avant, soit de son extrémité avant, soit de son extrémité arrière, ce qui nuit à la qualité du travail effectué et peut même détériorer le sol.

La présente invention a pour object de remédier à ces inconvénients.

A cette fin, selon l'invention, la machine pour la mise en état et/ou l'entretien des sols comportant un châssis éventuellement monté sur roues et supportant un moteur entraînant en rotation au moins un outil rotatif, tel qu'une brosse ou un disque, par l'intermédiaire d'un arbre d'entraînement qui est orthogonal audit châssis et lequel outil est relié par des moyens permettant à son axe de rotation de s'incliner par rapport audit arbre d'entraînement, au moins un mancheron étant prévu pour déplacer et/ou contrôler le déplacement de ladite machine, est charactérisé en ce que le ou moins des outils rotatifs sont montés sur leurs arbres d'entraînement respectifs par l'intermédiaire d'un joint à la Cardan constituant lesdits moyens permettant à l'axe de rotation de l'outil de s'incliner par rapport audit arbre d'entraînement.

Ainsi, quelles que soient les variations d'inclinaison du bâti par rapport au sol, et les variations d'épaisseur des outils au cours de leur utilisation, ces outils peuvent continuellement rester appliqués à plat contre le sol.

On remarquera que le brevet DE-C-575 221 décrit une machine du type décrit ci-dessus dans laquelle ledit outil est entraîné en rotation par l'intermédiaire d'un arbre d'entraînement qui est mû par ledit moteur et auquel ledit outil est relié par des moyens permettant à son axe de rotation de s'incliner par rapport audit arbre d'entraînement. Cependant, la liberté d'inclinaison accordée par lesdits moyens à l'axe de rotation n'est pas apte à résoudre le problème le l'invention.

On remarquera de plus que le brevet US-A-1964 318 divulgue l'emploi, dans une machine de traitement des sols, d'un joint à la Cardan entre le moteur d'entraînement et la transmission actionnant les brosses. Là encore, le problème de l'invention ne peut être résolu.

Dans le cas où, dans la machine selon l'invention, le châssis est porté par deux roues alignées selon une axe transversal et excentrées par rapport à l'arbre d'entraînement dudit outil, il est avantagueux que lesdites roues soient montées réglables des sorte que leur axe commun puisse être rapproché ou éloigné dudit arbre d'entraînement de l'outil. Ainsi, on obtient une possibilité de réglage supplémentaire en fonction de l'épaisseur dudit outil, ainsi qu'un moyen de réglage de la pression exercée par l'outil sur le sol.

Les roues supportant le bâti peuvent être rigidement montées autour d'un axe orthogonal à l'arbre d'entraînement de l'outil.

Cependant, afin de pouvoir faciliter des déplacements latéraux de la machine, ces roues peuvent en variante être montées librement rotatives autour d'un axe parallèle à l'arbre d'entraînement de l'outil, pour pouvoir s'orienter spontanément. Enfin, le nombre de ces roues n'est pas limité à deux. De plus, la machine selon l'invention peut ne pas comporter de roues, son poids reposant sur le sol par l'intermédiaire des outils.

Les outils connues (disques, abrasifs, brosses etc ... ) utilisés sur les machines connues sont montés sur une armature rigide, généralement '3n bois. Selon une autre particularité de l'invention, afin d'améliorer encore la faculté d'application de l'outil sur le sol, l'outil peut comporter une armature élastique souple, par example un disque de tôle à ressort précontraint, pressant ledit outil en direction du sol à l'encontre de la réaction du sol sur ledit outil.

Les figures du dessin annexé feront bien com- pendre comment l'invention peut être réalisée.
La figure 1 est une vue en perspective schématique d'une machine d'un des types auxquels s'applique l'invention.
La figure 2 est une coupe, agrandie et partielle, passant par l'axe longitudinal de la machine de la figure 1.
La figure 3 montre selon une coupe correspondant à la figure 2, une variante de réalisation.
La figure 4 illustre dans une vue correspondant aux figures 2 et 3, une seconde variante de réalisation.
La figure 5 est une vue de dessus correspondant à la figure 2.

Sur ces figures des références identiques désignent des éléments semblables.

La machine du type selon l'invention, montrée par la figure 1, comporte un châssis 1 sur lequel est monté un moteur électrique 2 dont l'axe est orthogonal audit châssis. Deux roues 3 sont disposées de part d'autre du châssis 1, à une extrémité de celui-ci. Par ailleurs, un mancheron 4 équipé d'une poignée 5 et d'organes de manoeuvre 6 est relié au châssis 1, du côté de celui-ci où sont disposées les roues 3.

A l'extrémité du châssis 1, opposée aux roues 3 et au mancheron 4, la machine comporte un outil rotatif 7 tel qu'une brosse ou un disque abrasif, éventuellement partiellement ou totalement enveloppé par un capot de protection.

Le moteur 2 entraîne en rotation une poulie 8, qui elle-même par l'intermédiaire d'une ou plusieurs courroies plates ou trapézoïdales 9 entraîne en rotation une poulie 10 montée sur un arbre 11 d'axe orthogonal au bâti 1 et donc parallèle du moteur 2.

Selon l'invention, l'outil 7 est monté sur l'arbre 11 par l'intermédiaire d'un joint à la Cardan 12. Ainsi, que le bâti 1 soit parallèle au sol (voir les figures 2 et 3) ou incliné par rapport au sol (voir la figure 4), l'outil 7 reste toujours appliqué à plat sur le sol, ce qui permet de plus de compenser les variations d'épaisseur de l'outil 7 (usure, changement d'outils, etc ... ).

Comme le montre la figure 5, les roues 3 peuvent être montées réglables par rapport au bâti 1 de façon à ce que leur distance à l'arbre 11 soit réglable. Sur la figure 5, on a représenté un système à lumières oblongues 13 et à vis 14, mais il va de soi que la présente invention n'est pas limitée à ce mode de réalisation. De même, sur les figures on n'a représenté que deux roues 3 montées rigidement sur leur moyeu, mais il va de soi que la présente invention n'est pas limitée à ce nombre de roues et que lesdites peuvent de plus être montées spontanément orientables autour d'un axe parallèle à l'arbre 11.

Eventuellement, notamment dans le cas où l'outil 7 est un outil de ponçage, on peut prévoir un capot enveloppant relié par une tubulure 16 à un sac 17 porté par le mancheron 4. Ainsi, la poussière engendrée par l'outil 7 peut être aspirée et stockée dans le sac 17.

Sur la figure 4, on a représenté un mode de réalisation particulièrement adapté à la machine de la présente invention. A cette fin, le bâti 1 est entourée par une jupe souple 18 prenant appui sur le sol au moyen de picots espacés 19. Ainsi, la jupe 18 peut s'adapter aux différentes inclinaisons du châssis 1, tout en enveloppant correctement l'outil de ponçage 7 afin que l'aspiration à travers la tubulure 16 soit efficace.

Dans les modes de réalisation des figures 2 et 3, on a représenté des outils 7 de type connu, comportant une armature rigide de bois 7a. En revanche, dans le mode de réalisation de la figure 4, l'outil 7 est monté sur une armature 7b, souple et élastique, éventuellement précontrainte en direction du sol, pour permettre une meilleure application de l'outil sur celui-ci.

Dans le cas où la machine est pourvue des roues pivocantes, ou bien encore lorsqu'elle est dépourvue de roues et repose sur le sol par l'intermédiaire de ses outils, il peut être avantagueux de prévoir des moyens pour exercer une pression variable commandée sur au moins l'un des ses outils. Ainsi, on contrôle facilement les déplacements latéraux de la machine.

De tels moyens peuvent être constitués par une roulette de pression 20 roulant sur l'un desdits outils et commandée à partir du mancheron, par l'intermédiaire d'un câble ou analogue 21, ou bien encore par un électro-aimant, etc ...

## Revendications

1. Machine pour la mise en état et/ou l'entretien des sols comportant un châssis (1) éventuellement monté sur des roues (3) et supportant un moteur (2) entraînant en rotation au moins un outil rotatif (7) tel qu'une brosse ou un disque, par l'intermédiaire d'un arbre d'entraînement (11) qui est orthogonal audit châssis et auquel ledit outil est relié par des moyens permettant à son axe de rotation de s'incliner par rapport audit arbre d'entraînement (11), au moins un mancheron (4) étant prévu pour déplacer et/ou contrôler le déplacement de ladite machine, caractérisé en ce que le ou au moins certains des outils rotatifs (7) sont montés sur leurs arbres d'entraînement respectifs (11) par l'intermédiaire d'un joint à la Cardan (12) constituant lesdits moyens permettant à l'axe de rotation de l'outil de s'incliner par rapport audit arbre d'entraînement.

2. Machine selon la revendication 1, dans laquelle le châssis (1) est porté par deux roues (3), alignées selon un axe transversal et excentrées par rapport à l'arbre d'entraînement (11) dudit outil (7), caractérisée en ce que lesdites roues (3) sont montées réglables de sorte que leur axe commun puisse être rapproché ou éloigné dudit arbre d'entraînement (11) de l'outil (7).

3. Machine selon l'une quelconque des revendications 1 ou 2, caractérisée en ce que les roues (3) supportant le bâti (1) sont rigidement montées autour d'axe orthogonal à l'arbre d'entraînement (11) de l'outil.

4. Machine selon l'une quelconque des revendications 1 ou 2, caractérisée en ce que les roues (3) sont montées librement rotatives autour d'un axe parallèle à l'arbre d'entraînement (11) de l'outil (7) pour pouvoir s'orienter spontanément.

5. Machine selon l'une quelconque des revendications précédentes, caractérisée en ce que l'outil présente une certaine souplesse parallèlement à son arbre d'entraînement et en ce qu'il comporte plaque de montage élastique tendant à le presser vers le sol.

6. Machine selon l'une quelconque des revendications précédentes, caractérisée en ce qu'elle une jupe souple enveloppant au moins ledit outil, afin de créer autour de celui-ci une chambre dans laquelle peut être créée une aspiration des poussières engendrées par l'utilisation de l'outil (7).

## Patentansprüche

1. Maschine zur Instandsetzung und/oder Wartung von Böden, bestehend aus einem Untergestell (1), das gegebenenfalls auf Rädern (3) montiert ist und einen Motor (2) trägt, der zumindest ein rotierendes Werkzeug (7) wie eine Bürste oder ein rundes Schleifblatt mittels einer Getriebewelle (11) antreibt, die am Untergestell orthogonal angeordnet und mit der das Werkzeug durch eine Einrichtung verbunden ist, durch die seine Drehachse gegenüber der Getriebewelle (11) in Schrägstellung gebracht werden kann, wobei mindestens eine Halte- oder Führungsvorrichtung (4) vorgesehen ist, um die Maschine zu versetzen und diese Bewegungen der Maschine unter Kontrolle zu halten, dadurch gekennzeichnet, daß das Werkzeug oder zumindest bestimmte Werkzeuge (7) mittels eines Kardangelenks (12) an ihren jeweiligen Getriebewellen liegen, das die Einrichtung bildet, durch die die Drehachse des Werkzeugs gegenüber der Getriebewelle in Schrägstellung gebracht werden kann.

2. Maschine nach Anspruch 1, bei der das Untergestell (1) von zwei mit einer quer verlaufenden Achse ausgerichteten und zur Getriebewelle (11) des Werkzeugs (7) exzentrisch liegenden Rädern (3) getragen wird, dadurch gekennzeichnet, daß die Räder (3) regelbar eingesetzt sind, so daß ihre gemeinsame Achse zur Getriebewelle (11) des Werkzeugs (7) hin oder von dieser wegbewegt werden kann.

3. Maschine nach einem der vorhergehenden Ansprüche 1 oder 2, dadurch gekennzeichnet, daß die Räder (3), die das Untergestell tragen starr um eine orthogonal zur Getriebewelle (11) des Werkzeugs stehenden Achse angeordnet sind.

4. Maschine nach einem der Ansprüche 1 oder 2, dadurch gekennzeichnet, daß die RäOt:r (3) frei drehend um eine parallel zur Getriebewelle (11) des Werkzeugs (7) verlaufenden Achse angeordnet sind, so daß sie sich selbsttätig ausrichten können.

5. Maschine nach einem der vorhergehenden Ansprüche 1 bis 4, dadurch gekennzeichnet, daß das Werkzeug parallel zur Getriebewelle eine gewisse Anpassungsfähigkeit aufweist und daß es eine elastische Aufbauplatte besitzt, durch die es an den Boden gedrückt werden möchte.

6. Maschine nach einem der vorhergehenden Ansprüche 1 bis 5, dadurch gekennzeichnet, daß eine anpassungsfähige Schürze vorgesehen ist, die zumindest das Werkzeug umhüllt, um um das Werkzeug herum eine Kammer zu bilden, in der durch eine Saugwirkung erzeugt wird, durch die die bei der Anwendung des Werkzeugs gebildeteten Staubteilchen abgesaugt werden.

## Claims

1. Machine for overhauling and/or cleaning floors, comprising a chassis 1 possibly mounted on wheels 3 and supporting a motor 2 driving at least one rotating tool 7 such as a brush or a disc in rotation, via a drive shaft 11 which is at right angles to said chassis and to which said tool is conntected by means allowing its axis of rotation to be inclined with respect to said drive shaft 11, at least one handle 4 being provided to displace and/or control the displacement of said machine, characterized in that the or at least certain of the rotating tools 7 are mounted on their respective drive shafts 11 via a Cardan joint 12 constituting said means enabling the axis of rotation of the tool to be inclined with respect to said drive shaft.

2. Machine according to Claim 1, in which the chassis 1 is borne by two wheels 3, aligned along a transverse axis and eccentric with respect to the drive shaft 11 of said tool 7, characterized in that said wheels 3 are adjustably mounted so that their common axis may be brought closer to or moved away from said drive shaft 11 of the tool 7.

3. Machine according to either one of Claims 1 or 2, characterized in that the wheels 3 supporting the frame 1 are ridigly mounted about an axis at right angles to the drive shaft 11 of the tool.

4. Machine according to either of Claims 1 or 2, characterized in that the wheels 3 are mounted to rotate freely about an axis parallel to the drive shaft 11 of the tool 7 in order to be able to orientate spontaneously.

5. Machine according to any one of the preceding Claims, characterized in that the tool presents a certain suppleness parallel to its drive shaft and in that it comprises an elastic assembly plate tending to press it towards the floor.

6. Machine according to any one of the preceding Claims, characterized in that it comprises a supple skirt enveloping at least said tool, in order to create about the latter a chamber in which a suction may be created of the dust produced by the use of the tool 7.
